# EUROPÄISCHE PATENTSCHRIFT

(11) **EP 0 895 309 B1**
(45) Veröffentlichungstag und Bekanntmachung des Hinweises auf die Patenterteilung: **12.05.2004**
(21) Anmeldenummer: 98112535.4
(22) Anmeldetag: 07.07.1998
(51) Int. Cl.: H01R 12/32, H01R 4/24

(54) **Gehäuse zur Aufnahme einer Leiterplatte mit einer elektrischen Anschlusszone und mit einer Schneid-Klemm-Vorrichtung**
Housing for accomodating a printed circuit board comprising electric terminals and an insulation penetrating device
Réceptacle pour plaque à circuits imprimés avec des bornes électriques et dispositif de connexion auto dénudant

(30) Priorität: 01.08.1997 DE 19733202
(43) Veröffentlichungstag der Anmeldung: 03.02.1999
(73) Patentinhaber: Conti Temic Microelectronic GmbH, 90411 Nürnberg (DE)
(72) Erfinder: Baur, Richard, 85276 Pfaffenhofen (DE); Hora, Peter, 86529 Schrobenhausen (DE); Fendt, Günter, 86529 Schrobenhausen (DE); Wöhrl, Alfons, 86529 Schrobenhausen (DE)

(56) Entgegenhaltungen:
- EP-A- 0 631 344
- GB-A- 2 197 548
- US-A- 3 634 599
- US-A- 5 492 485

## Beschreibung

Die Erfindung betrifft ein Gehäuse zur Aufnahme einer Leiterplatte mit einer elektrischen Anschlußzone und mit einer Schneid-Klemm-Vorrichtung gemäß dem Patentanspruch 1.

Schneid-Klemm-Vorrichtungen sind im Stand der Technik beispielsweise aus der DE-4 343 444 bekannt und weisen jeweils auf einen Grundkörper angeordnete metallische Schneiden zum Durchtrennen der Isolation des Leiters auf, wobei nach diesem die Schneiden gleichzeitig den Leiter einerseits Klemmen und andererseits darüber eine elektrische Verbindung herstellen. Aus der DE 35 45 305 C2 ist eine Klemme für den Anschluß eines mehrere isolierte Leiter aufweisenden Flachbandkabels bekannt, bei dem im Gehäuse der Anschlußklemme metallische Kontakte mit Schneiden vorgesehen sind. Die Klemme mit ihrem Gehäuse wird jedoch direkt auf der Leiterplatte montiert und das Flachbandkabel entsprechend zugeführt. Aus der DE 34 22 607 C2 ist beispielsweise aus Figur 11 eine Anordnung mehrerer Schneid-Klemm-Vorrichtungen für ein Flachbandkabel zu entnehmen sowie eine zugehörige Halteklemmvorrichtung, welche die Leiter einerseits in die schneiden drückt und andererseits die Leiter arretiert.

Die US 5,492,485 zeigt beispielsweie in Figur 16 ein Gehäuse mit einer Leiterplatte, die an einer Anschlußzone mit einem Kontaktstift verbunden ist, welcher durch das Gehäuse in eine Buchse hindurchgeführt und dort mit einem äußeren Stecker verbunden wird. Der äußere Stecker weist eine Biegefeder zum Kontaktieren des Kontaktstiftes auf, wobei die Biegefeder zur andererseits über eine Schneidklemmverbindung mit einem Leiter verbunden ist. Dieses Gehäuse weist somit eine aufwendige Stecker - Buchsen - Verbindung auf, bei der zunächst der Stecker mit den Leitern verbunden werden muß.

Dokument US-A-5 492 485 offenbart ein Gehäuse gemäß dem Oberbegriff des Auspruchs 1.

Aufgabe der Erfindung ist es ein Gehäuse aufzuzeigen, welches die Leiterplatte und ihre elektronischen Bauelemente sehr zuverlässig vor äußeren Einflüssen schützt und gleichzeitig sehr einfach mit elektrischen Leitern anschließbar ist. Diese Aufgabe ist durch die Merkmale des Patentanspruches 1 gelöst.

indem die Schneid-Klemm-Vorrichtung außerhalb des Gehäuses angeordnet ist, werden keine Öffnungen im Gehäuse zum Einführen der elektrischen Leiter mehr benötigt, durch welche bisher häufig Außenluft, Feuchtigkeit und sonstige chemische Stoffe eindrangen und auf der Leiterplatte mit ihren elektronischen Bauelementen zu Schäden führten. Die Schneid-Klemm-Vorrichtung ist deshalb mit ihrem Grundkörper an der Oberfläche der Gehäuseaußenseite montiert bzw. in diese eingesetzt oder mit eingespritzt, wobei an dem Grundkörper ein elektrisch-leitfähiger Kontaktstift zur Gehäuseinnenseite durch das Gehäuse hindurch vorgesehen ist. Während somit die Leiter außerhalb des Gehäuses mittels der Schneid-Klemm-Verbindung kontaktiert werden, ist der Kontaktstift im Innern des Gehäuses mit der Leiterplatte verbunden.

Besonders vorteilhaft ist es dabei, daß das Gehäuse aus Kunststoff ist und der Kontaktstift bereits bei der Herstellung des Gehäuses in diesen integriert wird, insbesondere beim Verspritzen der Kunststoffmasse bereits von dieser umschlossen wird.

Gemäß Patentanspruch 3 weist die Leiterplatte in der elektrischen Anschlußzone eine Öffnung auf. Der Kontaktstift ist mittels einer Presspassung zwischen Außenfläche des Kontaktstifts und Innenfläche der Öffnung und/oder durch eine Lötverbindung arretiert und elektrisch leitend verbunden. Durch eine Presspassung kann auch auf ein Verlöten der Kontaktstifte mit den Anschlußzonen der Leiterplatte verzichtet werden, wodurch in erheblichem Umfang Fertigungskosten eingespart werden können.

Durch zusätzliche Halteklemmen ohne schneiden wird der isolierte Leiter arretiert ohne die Isolation zu verletzen.

Gemäß Patentanspruch 5 ist es besonders vorteilhaft, wenn zum Anschluß von Flachleiterbahnen eine entsprechende Anzahl parallel zueinander angeordnete, untereinander jedoch elektrisch isolierter Schneid-Klemm-Vorrichtungen vorgesehen sind, wobei für alle Leiter der Flachleiterbahn eine über die gesamte Breite der Flachleiterbahn gehende Halte-Klemm-Vorrichtung vorgesehen ist, weiche die Leiter einerseits in die Schneiden drückt und andererseits die Leiter entsprechend arretiert.

Gemäß Patentanspruch 6 weist das Gehäuse bevorzugt eine Einbuchtung auf, in der die Schneid-Klemm-Vorrichtungen angeordnet sind und die einen Anschlag aufweist, an den die Leiter nur derart angelegt werden können, daß diese dann bezogen auf die jeweils zugeordneten Schneid-Klemm-Vorrichtungen ausgerichtet sind. Dadurch kann die Montage weitgehend automatisiert und Fehlbestückungen vermieden werden.

Bevorzugt wird die Einbuchtung durch eine Abdeckung geschützt, welche vorzugsweise identisch mit der Halter-Klemm-Vorrichtung ist. Durch Einrastmittel kann die Abdeckung am Gehäuse arretiert werden.

Ein derartiges Gehäuse läßt sich besonders bevorzugt zum Anschließen von Leiterplatten in Schutzgehäusen verwenden an die besonders hohe isolationsanforderungen gestellt werden, insbesondere an Wasserdichtheit oder Druckstabilität.

Die Erfindung wird nachfolgend anhand eines Ausführungsbeispieles bezugnehmend auf die Figur näher erläutert.

Kurze Beschreibung der Figur:
- Figur: Schnittdarstellung eines Gehäuses zur Aufnahme einer Leiterplatte mit einer Schneid-Klemmvorrichtung auf der Gehäuseaußenseite

Die einzige Figur zeigt ein Gehäuse 1 zur Aufnahme einer Leiterplatte 2 und eine Schneid-Klemm-Vorrichtung 4 zum elektrischen Verbinden eines isolierten Leiters 5 mit einer Anschlußzone 3 auf der Leiterplatte. In der Figur wurde eine Schnittdarstellung gewählt, die eine Schneid-Klemm-Vorrichtung im Detail zeigt, von der jedoch eine Vielzahl parallel zueinander hintereinander angeordneter für die Kontaktierung mit einem Flachleiterbahnkabel vorgesehen sind. Das Gehäuse 1 weist auf der Innenseite die Leiterplatte 2 und auf der Außenseite 1.2 eine Einbuchtung 13 auf, In welcher die Schneid-Klemm-Vorrichtung 4 angeordnet ist. Die Schneid-Klemm-Vorrichtung 4 besteht in diesem Ausführungsbeispiel aus zwei Paaren von schneiden 4.2 sowie ebenfalls zwei Paaren von Halteklemmen 4.1 ohne Schneiden, welche alle zusammen auf dem Grundkörper 4.3 angeordnet sind. Der Grundkörper 4.3 der Schneid-Klemm-Vorrichtung 4 ist mit seiner Unterseite an der Oberfläche der Gehäuseaußenseite 1.2 angeordnet. Die Gehäuseaußenseite 1.2 kann dabei im Bereich des Grundkörpers 4.3 noch zusätzlich eine Aussparung für den Grundkörper 4.3 aufweisen, so daß dieser in die Gehäuseaußenseite 1.2 abgesenkt werden kann. Auch anderweitige Einsetzmöglichkeiten bis hin zum Einspritzen auch des Grundkörpers 4.3 ins Kunstoffmaterial sind denkbar.

An der Unterseite des Grundkörpers 4.3 ist ein elektrisch leitfähiger Kontaktstift 4.4 zur Gehäuseinnenseite 1.1 durch das Gehäuse 1 hindurch vorgesehen. Der Kontaktstift 4.4 wird dabei vorzugsweise bereits bei der Herstellung des Kunststoffgehäuses mit der Kunststoffmasse eingespritzt. Grundsätzlich ist jedoch ein nachträgliches Einfügen des Kontaktstifts 4.4 in das Gehäuse 1 möglich. Die Dichtheit der Anordnung würde jedoch nachteilig beeinflußt.

Über der Einbuchtung 13 ist eine Abdeckung 6 vorgesehen, welche mittels eines Kunststoffilmscharniers 7 mit dem Gehäuse 1 beweglich verbunden ist und durch die Einrastmittel 9 und 10 am Gehäuse 1 arretiert wird. Die Einrastmittel 9 und 10 weisen jeweils einen Haken an der Abdeckung 6 und eine Einraststelle an der Gehäuseaußenseite 1.2 auf. Das Einrastmittel 9 dient insbesondere zur Entlastung des Kunststoffilmscharniers 7. Außerdem weist die Abdeckung 6 Stützstege 8 auf, die den Leiter 5 in die Klemmen 4.1 und schneiden 4.2 eindrücken und danach ein Abgleiten verhindern. Der Leiter 5 besteht aus einem elektrisch leitenden Kern 5.1 und einer Isolation 5.2. Der Leiter 5 wird bei geöffneter Abdeckung 6 in die Öffnung 11 der Abdeckung 6 eingeführt und dann beim Schließen der Abdeckung 6 in einem Arbeitsgang gleichzeitig mittels der Stützstege 8 in die Schneiden 4.2 und Klemmen 4.1 eingepreßt. Dabei zertrennen die Schneiden 4.2, wie in der Figur angedeutet, die Isolation 5.2 des Leiters 5, so daß es zu einer elektrisch leitenden Verbindung zwischen dem elektrisch leitenden Kern 5.1 des Leiters 5 über die metallischen Schneiden 4.2, den Grundkörper 4.3 und den Kontaktstift 4.4 der Schneld-Klemm-Vorrichtung 4 zu der elektrischen Anschlußzone 3 der Leiterplatte kommt.

Die symmetrische Anordnung der Schneiden 4.2 und Klemmen 4.1 bezüglich des Kontaktstifts 4.4 ist mechanisch vorteilhaft, jedoch nicht zwingend erforderlich. Die Klemmen 4.1 dienen zur zugentlastung des Leiters 5. Durch die Anordnung der Schneid-Klemm-Vorrichtung 4 an der Außenseite 1.2 des Gehäuses 1 kann das Gehäuse 1 sehr einfach als wasserdichtes Kunststoffgehäuse ausgeführt werden und nachträglich noch elektrisch mit den Leitbahnen verbunden werden, ohne daß betreffend der Dichtheit des Gehäuses besondere Vorkehrungen zu treffen sind.

## Patentansprüche

1. Gehäuse (1) zur Aufnahme einer Leiterplatte (2), wobei die Leiterplatte eine elektrische Anschlußzone (3) aufweist und das Gehäuse eine Schneid-Klemm-Vorrichtung (4) zum elektrischen Verbinden eines isolierten Leiters (5) mit der Anschlußzone aufweist,
wobei die Schneid-Klemm-Vorrichtung (4) auf einem Grundkörper (4.3) angeordnete metallische (4.2) Schneiden zum Durchtrennen der Isolation
(5.2) des Leiters (5) und gleichzeitigem elektrischen Verbinden durch Klemmen des Leiters (5) aufweist, **dadurch gekennzeichnet, dass**
a) die Schneid-Klemmvorrichtung (4) außerhalb des Gehäuses (1) angeordnet ist, derart daß der Grundkörper (4.3) der Schneid-Klemm-Vorrichtung (4) mit seiner Unterseite an der Oberfläche der Gehäuseaußenseite (1.2) anliegt,
b) an dem Grundkörper (4.3) ein elektrisch leitfähiger Kontaktstift (4.4) zur Gehäuseinnenseite (1.1) durch das Gehäuse (1) hindurch vorgesehen ist und
c) der Kontaktstift (4.4) im Inneren des Gehäuses (1) mit der Leiterplatte (2) verbindbar ist.

2. Gehäuse nach Anspruch 1, **dadurch gekennzeichnet, daß** das Gehäuse (1) aus Kunststoff ist und der Kontaktstift (4.4) bei der Herstellung des Gehäuses (1) bereits in dieses integriert wird, Insbesondere mit der Kunststoffmasse verspritzt wird.

3. Gehäuse nach Anspruch 1 oder 2, **dadurch gekennzeichnet, daß** die Leiterplatte (2) in der elektrischen Anschlußzone (3) eine Öffnung aufweist, in der der Kontaktstift (4.4) mit der Innenfläche der Öffnung in der Anschlußzone (3) der Leiterplatte (2) arretiert und elektrisch leitend verbunden ist.

4. Gehäuse nach einem der vorangehenden Ansprüche, **dadurch gekennzeichnet, daß** die Schneid-Klemm-Vorrichtung (4) zusätzliche Halte-Klemmen ohne Schneide (4.1) aufweist, deren Klemmenöffnung entsprechend dem Durchmesser des Leiters (5) so bemessen ist, daß der isolierte Leiter zwar arretiert, dessen Isolation (5.2) aber nicht nicht verletzt wird.

5. Gehäuse nach einem der vorangehenden Ansprüche, **dadurch gekennzeichnet, daß**
zum Anschluß von Flachleiterbahnen mit mehreren parallel zueinander angeordneten, untereinander jedoch elektrisch isolierten Leitern (5)
eine entsprechende Anzahl parallel zueinander angeordneter, untereinander jedoch elektrisch isolierte Schneid-Klemm-Vorrichtungen (4) vorgesehen ist, wobei jeweils die Schneiden (4.2) einer Schneid-Klemmvorrichtung die Isolation (5.2) genau eines Leiters (5) durchtrennen und diesen somit elektrisch kontaktieren,
jeweils mindestens ein Kontaktstift (4.4) von der Schneid-Klemm-Vorrichtung (4) zu je einer elektrischen Anschlußzone (3) auf der Leiterplatte (2) führt, jedoch für alle Leiter der Flachleitbahn eine über die gesamte Breite der Flachleiterbahn gehendes Halte-Klemmvorrichtung vorgesehen ist, welche die Leiter einerseits In die Schneiden (4.2) drückt und andererseits arretiert.

6. Gehäuse nach einem der vorangehenden Ansprüche, **dadurch gekennzeichnet, daß** das Gehäuse eine Einbuchtung (13) aufweist, in der die erforderliche Anzahl von Schneid-Klemm-Vorrichtungen (4.4) angeordnet ist und die einen Anschlag aufweist, an den die Leiter nur derart angelegt werden können, daß diese dann bezogen auf die jeweils zugeordneten Schneid-Klemm-Vorrichtungen ausgerichtet sind.

7. Gehäuse nach Anspruch 6, **dadurch gekennzeichnet, daß** dieses eine Abdeckung (6) der Einbuchtung (13) aufweist, die vorzugsweise identisch der Halte-Klemmvorrichtung ist und die Einrastmittel (9, 10) zum Arretieren zum Gehäuse hin aufweist.

8. Verwendung eines Gehäuses nach einem der vorangehenden Ansprüche zum Anschließen von Leiterplatten (2) in Schutzgehäusen mit besonders hohen Isolationsanforderungen, insbesondere wasserdichten oder Unter- bzw. Überdruckgehäusen.

## Claims

1. Housing (1) for accommodating a printed circuit board (2), wherein the printed circuit board (2) comprises an electrical terminal zone (3) and the housing comprises an insulation displacement device (4) for electrically connecting an insulated conductor (5) to the terminal zone, wherein the insulation displacement device (4) comprises metallic cutting edges (4.2), disposed on a base body (4.3), for severing the insulation (5.2) of the conductor (5) and simultaneously establishing an electrical connection through clamping of the conductor (5), **characterised in that**
a) the insulation displacement device (4) is disposed outside of the housing (1) such that the base body (4.3) of the insulation displacement device (4) lies with its underside against the surface of the outside (1.2) of the housing,
b) there is provided on the base body (4.3) an electrically conductive contact pin (4.4), passing through the housing (1) to the inside (1.1) thereof and
c) the contact pin (4.4) can be connected to the printed circuit board (2) in the interior of the housing (1).

2. Housing according to Claim 1, **characterised in that** the housing (1) is made of a plastics material and the contact pin (4.4) is integrated into the housing (1) when the latter is produced, in particular injection moulded with the plastics material.

3. Housing according to Claim 1 or 2, **characterised in that** the printed circuit board (2) comprises an opening in the electrical terminal zone (3) in which the contact pin (4.4) is secured to the inner surface of the opening in the terminal zone (3) of the printed circuit board (2) and connected in electrically conductive manner.

4. Housing according to any one of the preceding Claims, **characterised in that** the insulation displacement device (4) comprises additional retaining clamps without a cutting edge (4.1), the clamp opening of which is dimensioned according to the diameter of the conductor (5) such that, although the insulated conductor is secured, its insulation (5.2) is not harmed.

5. Housing according to any one of the preceding Claims, **characterised in that**,
in order to connect flat strip conductors with a plurality of conductors (5) which are disposed parallel to one another, yet electrically insulated from one another,
a corresponding number of insulation displacement devices (4) are provided which are disposed parallel to one another, yet electrically insulated from one another, wherein the cutting edges (4.2) of an insulation displacement device in each case sever the insulation (5.2) of precisely one conductor (5) and therefore contact this electrically,
at least one contact pin (4.4) in each case leads from the insulation displacement device (4) to a respective electrical terminal zone (3) on the printed circuit board (2),
however a retaining-clamping device which extends over the entire width of the flat strip conductor is provided for all conductors of the flat strip conductor, which device pushes the conductors into the cutting edges (4.2) on one side and secures them on the other.

6. Housing according to any one of the preceding Claims, **characterised in that** the housing comprises a recess (13) in which the required number of insulation displacement devices (4.4) are disposed and which comprises a stop to which the conductors can only be applied such that these are then aligned relative to the respective associated insulation displacement devices.

7. Housing according to Claim 6, **characterised in that** this comprises a cover (6) for the recess (13) which is preferably identical with the retaining-clamping device and which comprises lock-in means (9, 10) for securing it to the housing.

8. Use of a housing according to any one of the preceding Claims for connecting printed circuit boards (2) in protective housings with particularly exacting insulation requirements, in particular watertight or vacuum or pressurised housings.

## Revendications

1. Réceptacle ou boîtier (1) destiné à recevoir une plaque de circuit imprimé (2), la plaque de circuit imprimé présentant une zone de raccordement ou de connexion électrique (3), et le boîtier comprenant un dispositif de coupe et de serrage (4) du type à bornes auto-dénudantes, pour assurer la liaison électrique d'un conducteur isolé (5) avec la zone de raccordement ou de connexion,
le dispositif de coupe et de serrage (4) comprenant des bornes tranchantes métalliques (4.2) placées sur un corps de base (4.3) et destinées à sectionner l'isolation (5.2) du conducteur (5) et à assurer simultanément la connexion électrique par serrage du conducteur (5),
**caractérisé en ce que**
a) le dispositif de coupe et de serrage (4) est disposé en-dehors du boîtier (1) de façon telle, que le corps de base (4.3) du dispositif de coupe et de serrage (4) s'appuie avec son côté inférieur, sur la surface du côté extérieur (1.2) du boîtier,
b) sur le corps de base (4.3) est prévu une fiche de contact (4.4) électriquement conductrice, qui traverse le boîtier (1) en direction du côté intérieur (1.1) du boîtier, et
c) la fiche de contact (4.4) peut être reliée, à l'intérieur du boîtier (1), à la plaque de circuit imprimé (2).

2. Boîtier selon la revendication 1, **caractérisé en ce que** le boîtier (1) est en matière plastique, et la fiche de contact (4.4) est intégrée au boîtier (1) lors de la fabrication de celui-ci, notamment est surmoulée par la masse de matière plastique injectée.

3. Boîtier selon la revendication 1 ou 2, **caractérisé en ce que** la plaque de circuit imprimé (2) présente, dans la zone de connexion électrique (3), une ouverture dans laquelle la fiche de contact (4.4) est bloquée et raccordée de manière électriquement conductrice à la surface intérieure de l'ouverture, dans la zone de connexion (3) de la plaque de circuit imprimé (2).

4. Boîtier selon l'une des revendications précédentes, **caractérisé en ce que** le dispositif de coupe et de serrage (4) comprend des bornes de serrage de maintien supplémentaires sans tranchant (4.1), dont l'ouverture de borne est dimensionnée conformément au diamètre du conducteur (5), de façon à ce que le conducteur isolé soit certes bloqué, mais que son isolation (5.2) ne soit pas endommagée.

5. Boîtier selon l'une des revendications précédentes, **caractérisé en ce que**
pour le raccordement ou la connexion de nappes de conducteurs planes comprenant plusieurs conducteurs (5) disposés parallèlement les uns aux autres, mais isolés électriquement les uns par rapport aux autres,
il est prévu un nombre correspondant de dispositifs de coupe et de serrage (4) disposés parallèlement les uns aux autres, mais isolés électriquement les uns par rapport aux autres, les bornes tranchantes (4.2) respectives d'un dispositif de coupe et de serrage sectionnant exactement l'isolation (5.2) d'un conducteur (5) en le contactant ainsi électriquement,
**en ce qu'**au moins une fiche de contact (4.4) respective conduit du dispositif de coupe et de serrage (4) à une zone de connexion électrique (3) respective sur la plaque de circuit imprimé (2),
et un dispositif de bornes de serrage de maintien qui s'étend par-dessus toute la largeur de la nappe de conducteurs plane, étant toutefois prévu pour tous les conducteurs, et d'une part presse les conducteurs dans les bornes tranchantes (4.2) et d'autre part bloque ces conducteurs.

6. Boîtier selon l'une des revendications précédentes, **caractérisé en ce que** le boîtier présente un renfoncement (13) dans lequel sont disposés des dispositifs de coupe et de serrage (4.4) en nombre nécessaire, et qui comporte une butée contre laquelle les conducteurs ne peuvent être appliqués que de façon à être orientés correctement par rapport aux dispositifs de coupe et de serrage respectivement correspondants.

7. Boîtier selon la revendication 6, **caractérisé en ce que** celui-ci comporte un élément de recouvrement (6) du renfoncement (13), qui de préférence est identique au dispositif de bornes de serrage de maintien, et qui comporte des moyens d'encliquetage (9, 10) destinés au blocage ou verrouillage avec le boîtier.

8. Utilisation d'un boîtier selon l'une des revendications précédentes, pour raccorder des plaques de circuit imprimé (2) dans des boîtiers de protection avec des exigences d'isolation particulièrement élevées, notamment des boîtiers étanches à l'eau ou des boîtiers en pression ou dépression.
